# FASCICULE DE BREVET EUROPEEN

(11) **EP 0 399 915 B1**
(45) Date de publication et mention de la délivrance du brevet: **13.04.1994**
(21) Numéro de dépôt: 90401397.6
(22) Date de dépôt: 23.05.1990
(51) Int. Cl.: B68C 1/12

(54) **Tapis de selle**
Satteldecke
Numnah

(30) Priorité: 26.05.1989 FR 8906921
(43) Date de publication de la demande: 28.11.1990
(73) Titulaire: B.W.F. S.A., F-91032 Evry Cedex (FR)
(72) Inventeur: Letixerand, Eric, F-75017 Paris (FR)
(74) Mandataire: Poidatz, Emmanuel

(56) Documents cités:
- DE-U- 8 804 584
- FR-A- 2 495 124

## Description

L'invention concerne un tapis de selle comportant une partie centrale coopérant avec le dos du cheval, et de part et d'autre de ladite partie deux pans latéraux recouvrant les flancs du cheval et disposés sous les quartiers de la selle, l'axe de symétrie du tapis étant disposé selon l'axe spinal.

On connaît du brevet U.S.A 3.323.287 un tapis de selle comportant une partie centrale avec le dos du cheval et présentant, de part et d'autre de ladite partie, deux pans latéraux coopérant avec les flancs du cheval et disposés sous les quartiers de la selle. Le tapis présente sur son bord un bourrelet qui lors du sanglage de la selle est serré entre le dos et les flancs du cheval et la selle. Ce bourrelet remplit l'espace normalement libre entre le garrot du cheval et la selle et maintient fermement cette dernière contre les déplacements longitudinaux et réciproquement. La ventilation du dos du cheval est assurée par la qualité du matériau utilisé pour le tapis et le bourrelet l'entourant.

Le maintien du tapis par son bourrelet n'est efficace que pour les déplacements longitudinaux, le contrôle des déplacements latéraux est moins bien maitrisé et il se produit une rotation de l'arrière du tapis qui est mal maintenu par la selle par suite du dégagement arrière de celle-ci.

En outre, il est peu recommandé de se servir du garrot comme appui, même pour le tapis car les frottements inévitables sur cette partie du cheval provoquent des échauffements pouvant entraîner une ulcération. Cet inconvénient a été supprimé en prévoyant soit une découpe du tapis à l'emplacement du garrot ; soit un collet au devant de la liberté de garrot formé, par exemple, par une pièce de cuir de forme convenable.

On connait également du document DE-U-88 04 584.6 un tapis de selle comportant une partie centrale coopérant avec le dos du cheval, et de part et d'autre de ladite partie centrale deux pans latéraux recouvrant les flancs du cheval et disposés sous les quartiers de la selle, l'axe de symétrie du tapis étant disposé selon l'axe spinal, le tapis comportant en sa partie centrale une portion saillante dirigée vers l'extérieur et formée d'un matériau souple. Plus particulièrement la portion saillante s'étend sensiblement sur toute la partie centrale du tapis et fait fonction d'épaisseur de rembourrage.

L'invention a pour but la réalisation d'un tapis de selle éliminant non seulement le déplacement longitudinal du tapis mais également les déplacements latéraux ou de rotation et permettant éventuellement une bonne ventilation du dos du cheval.

Le tapis de selle selon l'invention, est remarquable en ce que la portion saillante forme une nervure dirigée vers l'extérieur et s'étendant selon l'axe longitudinal du tapis, la nervure formée du matériau souple étant susceptible de coopérer avec la gouttière définie par les panneaux de la selle.

D'autres modes de réalisation selon l'invention sont indiqués dans les revendications 2 à 10.

Les explications et figures données ci-après à titre d'exemple permettront de comprendre comment l'invention peut-être réalisée.

La figure 1 est une vue en coupe transversale d'une selle posée sur un tapis conforme à l'invention.

La figure 2 est une vue en perspective d'une première forme de réalisation d'un tapis de selle selon l'invention.

La figure 3 est une vue en perspective d'une deuxième forme de réalisation d'un tapis de selle.

La figure 4 est une vue en perspective d'une troisième forme de réalisation d'un tapis de selle.

Un tapis de selle présente généralement trois parties : une partie centrale reposant sur le dos du cheval et sur laquelle reposent les panneaux de la selle et deux pans latéraux recouvrant partiellement les flancs et protégeant ceux-ci du contact direct des faux quartiers.

Généralement le tapis a une forme symétrique par rapport à un axe longitudinal qui, lorsque l'on selle, est disposé selon l'axe spinal du cheval. L'axe du tapis est matérialisé, dans la plupart des cas, par une couture assemblant les deux lés constituant le tapis. Cette couture est rendue nécessaire par suite de la forme donnée au tapis pour suivre la courbe anatomique du dos du cheval.

Comme il a été précédemment évoqué, le tapis a tendance à se déplacer lors du travail du cheval et actuellement, les solutions proposées n'ont pu aboutir qu'à empêcher le tapis de se déplacer longitudinalement mais celui-ci n'est que peu maintenu transversalement, il a tendance à tourner autour du garrot. Cet inconvénient ajoute au problème de la liberté du garrot nécessaire si l'on veut éviter les ulcérations de cette partie.

Les moyens de protection jusqu'alors connus sont rendus inefficaces par la rotation du tapis entrainant le contact de ceux-ci avec le garrot.

Le tapis de selle selon l'invention utilise la gouttière 2 (Fig. 1) formée entre les panneaux 3 de la selle 1 et disposés sous les arçons pour l'immobilisation latérale.

Selon une première forme de réalisation représentée (Fig 1 & 2), le tapis de selle 4 comporte selon son axe de symétrie longitudinal XX', une nervure 5, dirigée vers l'extérieur du tapis, susceptible de coopérer avec la gouttière 2 définie par les panneaux 3 de la selle.

Cette nervure est de préférence constituée d'un matériau souple tels que, par exemple, un rembourrage, un matériau élastomère alvéolé, etc..

Ce matériau peut-être fixé sur la surface du tapis ou être maintenu dans au moins une poche longitudinale.

Les dimensions de cette nervure sont déterminées de manière à occuper au moins partiellement la gouttière.

Selon une deuxième forme de réalisation, représentée Fig 3, la nervure est formée par deux bourrelets 6 et 7 disposés parallèlement à l'axe de symétrie, de manière que le tapis puisse se plier selon ledit axe. Lorsque le tapis est pose sur le dos du cheval et que l'on ajoute la selle, l'appui des panneaux provoque le redressement des bourrelets qui forment alors une nervure creuse venant se placer entre lesdits panneaux. Ce dispositif présente l'avantage de ménager un passage longitudinal le long de la colonne vertébrale du cheval qui se trouve ainsi ventilée.

Les mêmes remarques quant aux matériaux et dimensions que dans le dispositif précédent s'appliquent à cette réalisation.

Selon une troisième forme de réalisation, la nervure est constituée par la partie convexe 8 d'un profilé creux 9 incorporé selon l'axe de symétrie du tapis.

Ce profilé se présente, par exemple, en coupe sous forme d'un U dont la concavité est tournée vers l'intérieur du tapis, c'est-à-dire vers le dos du cheval.

L'étoffe formant ou recouvrant le tapis est fixée solidairement à l'intérieur du profilé, de manière à assurer un passage d'aération libre.

Comme dans les réalisations précédentes, la nervure est formée, par exemple, par un élastomère alvéolé souple.

Pour obtenir un tapis comportant des amortisseurs et afin de simplifier sa fabrication, les bords longitudinaux 10, 11, formant la base de la nervure ou du profilé, solidaires du tapis, sont prolongés sur ou dans le tapis par des plaques d'amortissement 12, 13. Ces plaques peuvent faire partie intégrante des bourrelets ou profilés formant la nervure.

La solidarisation tant des éléments formant la nervure que du ou des profilés avec le tapis peut-être obtenue par tout moyen connu, par exemple , collage, couture, maintien dans des poches, etc, sur ou dans le tapis, celui-ci étant constitué classiquement d'une ou plusieurs épaisseurs de tissu.

Les tapis, selon les formes de realisation précédemment décrites, comportent des moyens de maintien empêchant le déplacement longitudinal. Ces moyens sont par exemple formés : d'un bouton 14 (Fig 2) sur chacun des pans, qui s'appuie contre les faux quartiers et sur lesquels on accroche éventuellement la couverture :
- d'un sanglon 15 (Fig 3) coopérant avec une boucle de la selle,
- d'un bourrelet comme connu du brevet U.S.A. 3.323.287,
- d'un collet 16 (Fig 4) formé par découpe et contre collage d'une partie du profilé et qui maintient la liberté du garrot tout en étant maintenu par le dégagement du pommeau de selle.

Dans toutes les realisation décrites et en particulier dans celles à nervure creuse, il se produit un dégarrottage automatique du fait que la nervure à tendance à venir se loger d' elle-même dans la gouttière de selle en dégageant la partie de tapis qui est classiquement en contact avec la colonne vertébrale du cheval.

## Revendications

1. Tapis de selle, comportant une partie centrale coopérant avec le dos du cheval, et de part et d'autre de ladite partie centrale deux pans latéraux recouvrant les flancs du cheval et disposés sous les quartiers de la selle, l'axe de symétrie du tapis étant disposé selon l'axe spinal, le tapis comportant en sa partie centrale une portion saillante dirigée vers l'extérieur et formée d'un matériau souple, caractérisé en ce que ladite portion saillante forme une nervure (5) dirigée vers l'extérieur et s'étendant selon l'axe longitudinal du tapis, ladite nervure formée dudit matériau souple étant susceptible de coopérer avec la gouttière (2) définie par les panneaux (3) de la selle.

2. Tapis de selle, selon la revendication 1, caractérisé en ce que ladite nervure (5) est formée par deux bourrelets (6, 7) longitudinaux parallèles à l'axe de symétrie longitudinal (XX') du tapis.

3. Tapis de selle, selon la revendication 1, caractérisé en ce que la dite nervure est formée par la partie convexe (8) d'un profilé (9) incorporé selon l'axe de symétrie du tapis.

4. Tapis de selle, selon la revendication 3, caractérisé en ce que le profilé (9) présente en coupe une forme de U dont la concavité est tournée vers l'intérieur du tapis.

5. Tapis de selle selon l'une des revendications précédentes caractérisé en ce que les bords longitudinaux (10, 11) formant la base de la nervure, solidaires du tapis, sont prolongés sur ou dans le tapis par des plaques d'amortissement (12, 13).

6. Tapis de selle, selon la revendication 5, caractérisé en ce que lesdites plaques d'amortissement (12, 13) sont solidaires des bords de la base de la nervure.

7. Tapis de selle, selon l'une des revendications précédentes, caractérisé en ce que les bords avant portent des moyens de maintien s'appuyant au moins partiellement sur les bords des quartiers de la selle et servant éventuellement de fixation pour une couverture de selle.

8. Tapis de selle, selon la revendication 7, caractérisé en ce que les moyens de maintien sont formés par une partie de bourrelet prévue sur la bordure avant du tapis.

9. Tapis de selle, selon la revendication 7, caractérisé en ce que les moyens de maintien sont formés par un collet (16) formé par découpe et/ou contre collage d'une partie de profilé.

10. Tapis de selle, selon la revendication 7, caractérisé en ce que les moyens de maintien sont formés d'un bouton (14) fixé sur chacun des pans du tapis.

## Patentansprüche

1. Satteldecke, die einen mittigen mit dem Pferderücken zusammenwirkenden Teil und zu beiden Seiten dieses mittigen Teils zwei seitliche Felder umfasst, welche die Flanken des Pferdes abdecken und unter den Seitenblättern des Sattels angeordnet sind, wobei die Symmetrieachse der Satteldecke gemäß der Rückenachse verläuft, die Satteldecke in ihrem mittigen Teil einen vorspringenden, nach außen gerichteten und aus einem nachgiebigen Material bestehenden Teil umfasst, dadurch gekennzeichnet, daß dieser vorstehende Teil eine nach außen gerichtete Rippe (5) bildet und sich gemäß der Längsachse der Satteldecke erstreckt, wobei die aus diesem nachgiebigen Material gebildete Rippe so ausgelegt ist, daß sie mit der Rinne (2) Zusammenwirken kann, welche durch die Felder (3) des Sattels definiert ist.

2. Satteldecke nach Anspruch 1, dadurch gekennzeichnet, daß diese Rippe (5) gebildet ist durch zwei Längswülste (6, 7) parallel zur Längssymmetrieachse (XX') der Satteldecke.

3. Satteldecke nach Anspruch 1, dadurch gekennzeichnet, daß diese Rippe durch den konvexen Teil (8) eines Profils (9) gebildet ist, das gemäß der Symmetrieachse der Satteldecke eingearbeitet ist.

4. Satteldecke nach Anspruch 3, dadurch gekennzeichnet, daß das Profil (9) im Schnitt U-Gestalt hat, dessen Konkavität gegen das Innere der Satteldecke gerichtet ist.

5. Satteldecke nach einem der vorhergehenden Ansprüche, dadurch gekennzeichnet, daß die Längsränder (10, 11), die die Basis der Rippe bilden und fest mit der Satteldecke sind, auf oder in der Satteldecke durch Dämpfungsplatten (12, 13) verlängert sind.

6. Satteldecke nach Anspruch 5, dadurch gekennzeichnet, daß diese Dämpfungsplatten (12, 13) fest mit den Rändern der Basis der Rippe ausgebildet sind.

7. Satteldecke nach einem der vorhergehenden Ansprüche, dadurch gekennzeichnet, daß die vorderen Ränder Haltemittel tragen, die sich wenigstens teilweise auf den Rändern der Seitenblätter des Sattels abstützen und gegebenenfalls zur Befestigung für eine Satteldecke bzw. Sattelabdeckung dienen.

8. Satteldecke nach Anspruch 7, dadurch gekennzeichnet, daß die Haltemittel durch einen Wulstteil gebildet sind, der auf der vorderen Einfassung der Satteldecke vorgesehen ist.

9. Satteldecke nach Anspruch 7, dadurch gekennzeichet, daß die Haltemittel gebildet sind durch eine Muffe (16), die durch einen Ausschnitt und/oder Gegenkleben eines Profilteils gebildet ist.

10. Satteldecke nach Anspruch 7, dadurch gekennzeichnet, daß die Haltemittel gebildet werden durch einen Knopf (14), der an jedem der Felder der Satteldecke befestigt ist.

## Claims

1. Saddle cloth comprising a central part cooperating with the horse's back and, on either side of said central part, two lateral flaps covering the horse's flanks and arranged beneath the saddle quarters, the axis of symmetry of the cloth being arranged along the spinal axis, the cloth comprising, in its central part, a projecting portion directed towards the exterior and formed from a flexible material, characterised in that said projecting portion forms a rib (5) directed towards the exterior and extending along the longitudinal axis of the cloth, said rib formed from said flexible material being capable of cooperating with the duct (2) defined by the panels (3) of the saddle.

2. Saddle cloth according to claim 1, characterised in that said rib (5) is formed by two longitudinal strips (6, 7) parallel to the longitudinal axis of symmetry (XX') of the cloth.

3. Saddle cloth according to claim 1, characterised in that said rib is formed by the convex part (8) of a profile (9) incorporated along the axis of symmetry of the cloth.

4. Saddle cloth according to claim 3, characterised in that the profile (9) has a U-shaped cross section of which the concavity is turned towards the interior of the cloth.

5. Saddle cloth according to one of the preceding claims, characterised in that the longitudinal edges (10, 11) forming the base of the rib, integral with the cloth, are extended on or in the cloth by damping plates (12, 13).

6. Saddle cloth according to claim 5, characterised in that said damping plates (12, 13) are integral with the edges of the base of the rib.

7. Saddle cloth according to one of the preceding claims, characterised in that the front edges carry holding means resting at least partially on the edges of the quarters of the saddle and optionally serving as a fixing for a saddle cover.

8. Saddle cloth according to claim 7, characterised in that the holding means are formed by a strip part provided on the front border of the cloth.

9. Saddle cloth according to claim 7, characterised in that the holding means are formed by a flange (16) formed by cutting out and/or adhesion of a profile part.

10. Saddle cloth according to claim 7, characterised in that the holding means are formed by a button (14) fixed on each of the flaps of the cloth.
